# EUROPÄISCHE PATENTSCHRIFT

(11) **EP 0 662 357 B1**
(45) Veröffentlichungstag und Bekanntmachung des Hinweises auf die Patenterteilung: **28.05.1997**
(21) Anmeldenummer: 94117306.4
(22) Anmeldetag: 03.11.1994
(51) Int. Cl.: B21B 1/46, B22D 11/12

(54) **Verfahren und Vorrichtung zum Betreiben einer Stranggiessanlage**
Method of and device for operating a continuous casting installation
Procédé et dispositif pour exercer une installation de coulée continue

(30) Priorität: 12.11.1993 DE 4338805
(43) Veröffentlichungstag der Anmeldung: 12.07.1995
(73) Patentinhaber: SMS SCHLOEMANN-SIEMAG AKTIENGESELLSCHAFT, D-40237 Düsseldorf (DE)
(72) Erfinder: Streubel, Hans, D-40699 Erkrath (DE)
(74) Vertreter: Valentin, Ekkehard, Dipl.-Ing.

(56) Entgegenhaltungen:
- EP-A- 0 326 190
- EP-A- 0 535 368
- EP-A- 0 539 784

## Beschreibung

Die Erfindung betrifft ein Verfahren und eine Vorrichtung zum Betreiben, insbesondere Angießen, einer Stranggießanlage zum Herstellen von Dünnbrammen für die Warmbandwalzung, mit mindestens einem der Stranggießkokille nachgeordneten Reduzierrollenpaar, dem bzw. denen sich anstellbare Strangführungselemente anschließen.

Zum Herstellen eines Stahlbandes durch Verformen eines gegossenen Stahlstranges bzw. einer Dünnbramme ist durch die EP-B1 0 326 190 eine Anlage bekanntgeworden, die aus einer Stranggießmaschine mit einer oszillierenden Durchlaufkokille sowie gekühlten Wänden und einer am Kokillenauslauf angeordneten, ein Reduzierrollenpaar aufweisenden Verformungsvorrichtung für den Stahlstrang besteht. Das stranggegossene Stahlband, das sich aus einer erstarrten Strangschale und einem Flüssigkeitskern zusammensetzt, wird somit in einer Rollverformung dickenverringert und anschließend gewalzt. Die trichterförmige, oszillierende Durchlaufkokille besitzt einen Austrittsquerschnitt mit einer Dicke von 40 bis 50 mm, und nach dem Austritt aus der Kokille wird das gegossene Stahlband entsprechender Dicke durch das Reduzierrollenpaar soweit zusammengedrückt, daß die inneren Wandungen der in der Kokille bereits verfestigten Strangschalen miteinander verschweißen. Die Dickenreduzierung des noch nicht durcherstarrten Stahlstranges mit Hilfe des Reduzierrollenpaars der Verformungseinrichtung sowie mindestens eines diesem nachgeordneten Walzgerüstes ermöglichen es, Stahlbandstränge mit einer wesentlich unter 25mm liegenden Dicke zu erreichen, was abhängig von der Gießgeschwindigkeit sowie der Preßkraft des Reduzierrollenpaares ist. Infolge von geänderten Gießgeschwindigkeiten hinter dem Reduzierrollenpaar auftretende unterschiedliche Banddicken werden über angepaßte Preßkräfte der Reduzierrollen kompensiert.

Der Erfindung liegt die Aufgabe zugrunde, ein Verfahren und eine Anlage der eingangs genannten Art zu schaffen, mit denen sich eine verbesserte Betriebsweise, insbesondere zum problemlosen Angießen, aber auch beim Gießende, erreichen läßt und Dünnbrammen mit konstanter Dicke erzielen lassen.

Diese Aufgabe wird für ein Verfahren erfindungsgemäß dadurch gelöst, daß das Reduzierrollenpaar nach einer vorgegebenen Durchlauflänge des Warmstranges auf eine kleinere, ein Abquetschen des Sumpfes bewirkende Spaltweite eingestellt wird und den Warmstrang zu einem Angußformat mit einer unterhalb der Dicke des gewünschten Endformats liegenden Dicke verformt, und die Strangführungssegmente bzw. das Reduzierrollenpaar danach - vorzugsweise sukzessive - auf die Dicke des Endformats angestellt werden, sobald das weniger dicke Angußformat vollständig in ihren Einstellbereich gelangt ist. Beim sukzessiven Einstellen, das gegenüber dem alternativ möglichen gleichzeitigen Anstellen der gesamten Strangführung die Schopfverluste (Ausbringungsverluste) minimiert, wird das Reduzierrollenpaar frühestens auf das Maß des Endformats aufgefahren, nachdem die unmittelbar nachgeschalteten Strangführungselemente der Strangfuhrung auf die Dicke des gewünschten Endformats eingestellt worden sind. Es wird somit eine völlig neue Konzeption vorgeschlagen, wobei das Abquetschen des Sumpfes es ermöglicht, eine Stranggießmaschine mit einem dickeren Gießformat als das gewünschte Endformat zu starten bzw. zu beenden. Der unterhalb der Kokille teilerstarrte Warmstrang wird in der Formatdicke reduziert, ohne daß sich dabei die Strangschalen der Breitseiten berühren und miteinander verschweißen; der Warmstrang erstarrt verformungsfrei.

Das sukzessive Schließen der Strangführungselemente, d.h. Anstellen auf das gewünschte Endformat, erlaubt den Einsatz einer einen Austrittsquerschnitt mit größerer Dicke aufweisenden Durchlaufkokille, was die Strömungsverhältnisse in der Kokille weiter verbessert, wobei das größere Verhältnis von Badspiegeloberfläche zum Strangumfang die Schmierverhältnisse in der Kokille weiter begünstigt und damit zu einer weiteren Verbesserung der Oberfläche führt. Um ein Endformat des Warmstrangs von beispielsweise 50mm zu erreichen, kann der Austrittsquerschnitt der Durchlaufkokille eine Dicke von 70mm aufweisen, wobei das Reduzierrollenpaar den Warmstrang zu einem für das nacheinander erfolgende Anstellen der Strangführungssegmente in der Dicke geringeren Angußformat von ca. 30mm verformt.

Eine Ausgestaltung der Erfindung sieht vor, daß das Abquetschen des Sumpfes durch das Reduzierrollenpaar druckgeregelt wird und das Reduzierrollenpaar nach der Anstellung der Strangführung auf das Endformat positioniert wird. Die Druckregelung stellt beim Abquetschen sicher, daß die Rollen des Reduzierrollenpaares Dickenabweichungen der Dünnbramme bzw. des gegossenen Stahlbandes folgen.

Wenn nach einem Vorschlag der Erfindung das Reduzierrollenpaar angetrieben wird, lassen sich die auftretenden Belastungen der Kalt-/Warmstrangverbindung vom Angießen bis zum Trennen von Kalt- und Warmstrang verringern.

Eine Ausgestaltung der Erfindung sieht vor, daß bei Gießende das Strangende in den unteren Teil der Kokille gefahren und der Strang temporär angehalten wird, danach das Reduzierrollenpaar und die Strangführungselemente nacheinander auf das Kokillenaustrittsmaß aufgefahren werden und den Strang ausfördern. Durch das Anhalten des Strangs im unteren Parallelteil der Kokille während einer -dickenabhängigen- Dauer von etwa 30 bis 60 sec. wird vermieden, daß flüssiger Stahl aus dem Strang in die Stranggießmaschine gelangt.

Eine Anlage zum Durchführen des Verfahrens, die eine Stranggießkokille und mindestens ein ihr nachgeordnetes Reduzierrollenpaar sowie sich daran in Strang-Ausziehrichtung anschließend Strangführungselemente, Treibrollen, eine Biegerolle und eine Treibeinrichtung aufweist, kann dem Verformungswalzenpaar unmittelbar nachgeordnete Strangführungsgitter besitzen, und die sich anschließenden Strangführungssegmente lassen sich als anstellbar in Segmenten gelagerte Strangführungsrollen ausbilden. Das Ausbilden der im Anschluß an das Reduzierrollenpaar angeordneten Strangführungselemente als Strangführungsgitter bringt den Vorteil mit sich, daß sich die ungestützte Länge des Stranges verringern läßt, da die Gitter näher als Strangführungsrollen an die Reduzierrollen herangeführt werden können. Sind dem Reduzierrollenpaar somit Strangführungsgitter als erste Elemente der Strangführung nachgeschaltet, wird das Reduzierrollenpaar folglich erst dann auf das Maß des Endformats aufgefahren, nachdem zuvor die Strangführungsgitter und die Strangführungsrollen des ersten Segmentes auf die Dicke des gewünschten Endformats eingestellt worden sind.

Weitere Merkmale und Vorteile der Erfindung ergeben sich aus den Ansprüchen und der nachfolgenden Beschreibung, in der ein in den Zeichnungen dargestelltes Ausführungsbeispiel des Gegenstandes der Erfindung näher erläutert ist. Es zeigen:
- Fig.1: eine Gesamtansicht einer Anlage zum Herstellen von Dünnbrammen bzw. Stahlbändern, schematisch und bis einschließlich einer Treibrichteinrichtung gezeigt; und
- Fig.2 bis 6: das Angießen in Teilschritten entsprechend dem sukzessiven Einstellen der Strangführungselemente auf das gewünschte Endformat der Dünnbramme, schematisch dargestellt.

Eine Stranggießanlage 1 zum Herstellen einer Dünnbramme 2 für die Warmbandwalzung weist gemäß Fig.1 eine Durchlaufkokille 3 und ein dieser unmittelbar nachgeordnetes Reduzierrollenpaar 4 auf, dem sich in Strang-Ausziehrichtung zunächst Strangführungsgitter 5 und dann Strangführungsrollen 6 bzw. 7 eines ersten bzw. zweiten Strangführungssegmentes 8 bzw. 9a,9b anschließen, d.h. das zweite Strangführungssegment ist im Ausführungsbeispiel in zwei aus jeweils vier Rollenpaaren bestehende Abschnitte 9a,9b unterteilt. Den Strangführungssegmenten 8 bzw. 9a,9b sind Treibrollen 10 und - zur Umlenkung der Dünnbramme 2 - eine Biegerolle 11 nachgeordnet. Die Dünnbramme 2 gelangt anschließend in eine Treibrichteinrichtung 12 bevor sie anschließend in nachgeschaltete Einrichtungen einläuft, wozu sie zuvor durch eine Schere unterteilt werden kann.

Zum Angießen der Stranggießanlage 1 sind gemäß Fig. 2 die Strangführungsgitter 5 sowie die Strangführungsrollen 6 bzw. 7 des ersten und zweiten Strangführungssegmentes 8 bzw. 9a,9b und auch die Treibrollen 10 auf das dem Kokillenaustrittsmaß entsprechende Maß des Kalt-/Warmstranges eingestellt. Das gegen den Kaltstrang 13 druckgeregelt angestellte Reduzierrollenpaar 4 wird nach einer vorgegebenen Durchlauflänge auf eine kleinere Maulweite angestellt und quetscht den flüssigen Kern bzw. Sumpf 14 ab. Es bildet sich ein bandförmiges Angußformat 15 aus, dessen Dicke unterhalb der Dicke des gewünschten Endformates der Dünnbramme 2 (vgl. Fig. 1) liegt. Nach der vorgegebenen Gießlänge, z.B. 1,5 m, beträgt die Dicke des Angußformats 15 weniger als 30mm. Die Fig. 3 zeigt, daß der Kaltstrang 13 die Strangführungsgitter 5 und die Strangführungsrollen 6 des ersten Strangführungssegmentes 8 verlassen hat. Somit ist es möglich, die Strangführungsgitter 5 und die Strangführungsrollen 6 auf die Dicke des Endformats der Dünnbramme 2 einzustellen, die größer als die des Angußformats 15 ist. Wie sich Fig. 4 entnehmen läßt, wird danach das Reduzierrollenpaar 4 auf das Maß des gewünschten Endformats positioniert, so daß sich dem Angußformat 15 unmittelbar nacheilend die Dünnbramme 2 mit dem gewünschten Endformat ausbilden kann.

Mit dem fortschreitenden Ausziehen des Kalt/Warmstranges bzw. des ihm nachfolgenden Angußformates 15 und der diesem folgenden Dünnbramme 2 des gewünschten Endformats werden in der beschriebenen Weise gemäß den Figuren 5 und 6 zunächst die Strangführungsrollen 7 des Abschnitts 9a (vgl.Fig. 5) und dann auch die des zweiten Abschnitts 9b sowie die Treibrollen 10 auf das Maß des Endformats eingestellt (vgl. Fig. 6), und zwar immer dann, wenn sich das Angußformat 15 vollständig im Einstellbereich, d.h. im Bereich der einzeln oder gemeinsam anzustellenden Rollen befindet. Schließlich ist die komplette Strangführung auf das Endformat der Dünnbramme 2 eingestellt (vgl. die Fig. 1 und Fig. 6), und mit der Stranggießanlage 1 lassen sich bis zum Gießende die Dünnbrammen 2 mit dem durch sukzessives Anstellen der Strangführungselemente erreichten Endformat herstellen, wie in Fig. 1 gezeigt. Es versteht sich, daß zuvor der Kaltstrang vom Warmstrang getrennt worden ist, und zwar beim Angießen nach dem Erreichen der Treibrollen 10.

Beim in den Figuren nicht gezeigten Gießende wird das Ende des Stranges bzw. der Dünnbramme 2 in den unteren Parallelteil der Durchlaufkokille 4 gefahren und für eine kurze Zeit angehalten, in der der Strang eine allseitig geschlossene Schale bilden kann. Somit ist ausgeschlossen, daß flüssiger Stahl aus dem Strang bzw. der Dünnbramme 2 in die Stranggießmaschine gelangt. Zum Ausfördern des Stranges werden nacheinander die Strangführungselemente (Strangführungsgitter 5 und Strangführungsrollen 6 bzw. 7) und das Rduzierrollenpaar 4 sowie die Treibrollen 10 auf das Kokillenaustrittsmaß aufgefahren.

## Patentansprüche

1. Verfahren zum Betreiben, insbesondere Angießen, einer Stranggießanlage (1) zum Herstellen von Dünnbrammen (2) für die Warmbandwalzung, mit mindestens einem der Stranggießkokille (3) nachgeordneten Reduzierrollenpaar (4), dem bzw. denen sich anstellbare Strangführungselemente (5-9) anschließen,
**dadurch gekennzeichnet**,
daß das Reduzierrollenpaar (4) nach einer vorgegebenen Durchlauflänge des Warmstranges auf eine kleinere, ein Abquetschen des Sumpfes (14) bewirkende Spaltweite angestellt wird und den Warmstrang zu einem Angußformat (15) mit einer unterhalb der Dicke des gewünschten Endformats liegenden Dicke verformt, und die Strangführungselemente (5-9) bzw. das Reduzierrollenpaar (4) danach - vorzugsweise sukzessive - auf die Dicke des Endformats angestellt werden, sobald das weniger dicke Angußformat (15) vollständig in ihren Einstellbereich gelangt ist.

2. Verfahren nach Anspruch 1,
**dadurch gekennzeichnet**,
daß das Reduzierrollenpaar druckgeregelt und nach der Anstellung der Strangführung auf das Endformat positioniert wird.

3. Verfahren nach Anspruch 1 oder 2,
**dadurch gekennzeichnet**,
daß die Strangführungselemente symmetrisch zur Strangmitte verfahren werden.

4. Verfahren nach einem der Ansprüche 1 bis 3,
**dadurch gekennzeichnet**,
daß bei Gießende das Strangende in den unteren Teil der Kokille gefahren und der Strang temporär angehalten wird, danach die Strangführungselemente und das Reduzierrollenpaar nacheinander auf das Kokillenaustrittsmaß aufgefahren werden und den Strang ausfördern.

5. Verfahren nach einem der Ansprüche 1 bis 4,
**dadurch gekennzeichnet**,
daß das Reduzierrollenpaar angetrieben wird.

6. Anlage zum Durchführen des Verfahrens nach einem der Ansprüche 1 bis 5, die eine Stranggießkokille (3) und mindestens ein ihr nachgeordnetes Reduzierrollenpaar (4) sowie sich daran in Strang-Ausziehrichtung anschließend Strangführungselemente (5-9), Treibrollen (10), eine Biegerolle (11) und eine Treibrichteinheit (12) aufweist,
**dadurch gekennzeichnet**,
daß dem Reduzierrollenpaar (4) unmittelbar Strangführungsgitter (5) nachgeordnet sind und die sich anschließenden Strangführungselemente als anstellbar in Segmenten gelagerte Strangführungsrollen (6 bzw. 7) ausgebildet sind.

7. Anlage nach Anspruch 6,
**dadurch gekennzeichnet**,
daß die Reduzierrollen (4) und die Biegerolle (11) hydraulisch positionsgeregelt sind.

## Claims

1. Method for the operation, particularly the pouring in, of a continuous casting plant (1) for the production of thin slabs (2) for hot strip rolling, comprising at least one reducing roller pair (4) which is arranged downstream of the continuous casting chill mould (3) and to which are connected adjustable strip guide elements (5 to 9), characterised thereby that the reducing roll pair (4) are adjusted to smaller gap width, which acts to squash down the material pool (14), after a predetermined passage length of the hot strip and deforms the hot strip to a pouring format (15) with a thickness lying below the thickness of the desired final format, and the strip guide elements (5 to 9) or the reducing roller pair (4) are thereafter adjusted, preferably successively, to the thickness of the final format as soon as the less thick pouring format (15) has completely passed into its setting region.

2. Method according to claim 1, characterised thereby that the reducing roller pair is pressure regulated and is positioned to the final format after the adjusting of the strip guide.

3. Method according to claim 1 or 2, characterised thereby that the strip guide elements are moved symmetrically to the strip centre.

4. Method according to one of claims 1 to 3, characterised thereby that at the casting end the strip end is moved into the lower part of the chill mould and the strip temporarily detained, then the strip guide elements and the reducing roller pair are moved one after the other to the chill mould exit dimension and move the strip out.

5. Method according to one of claims 1 to 4, characterised thereby that the reducing roller pair is driven.

6. Plant for carrying out the method according to one of claims 1 to 5, which comprises a continuous casting chill mould (3) and at least one reducing roller pair (4) arranged downstream thereof as well as strip guide elements (5 to 9), drive rollers (10), a bending roller (11) and a drive straightening unit (12) which are connected thereto in strip withdrawal direction, characterised thereby that strip guide grids (5) are arranged directly downstream of the reducing roller pair (4) and the adjoining strip guide elements are constructed as strip guide rollers (6 or 7) mounted to be adjustable in segments.

7. Plant according to claim 6, characterised thereby that the reducing rollers (4) and the bending roller (11) are hydraulically regulated in position.

## Revendications

1. Procédé pour le fonctionnement, en particulier pour la jonction, d'une installation de coulée continue (1) avec production de brames minces (2) destinées au laminage à chaud de bandes, comportant au moins une paire de cylindres de réduction (4) disposée en aval de la lingotière de coulée (3) et qui est suivie des éléments réglables de guidage (5-9) de la billette, caractérisé en ce que la paire de cylindres de réduction (4), après une longueur de passage définie de la billette chaude, est réglée à une largeur de fente plus petite, provoquant un écrasement de l'extrémité (14) et déformant la billette chaude pour obtenir un format de masselotte (15) dont l'épaisseur est inférieure à l'épaisseur finale désirée et en ce que les segments de guidage (5-9) de la billette ou la paire de cylindres de réduction (4) sont ensuite - de préférence successivement - réglés à l'épaisseur du format fini, dès que le format de la masselotte (15) plus mince est arrivé complètement dans leur zone de réglage.

2. Procédé selon la revendication 1, caractérisé en ce que la paire de cylindres de réduction est réglée par compression et est positionnée au format fini après le réglage du guidage de la billette.

3. Procédé selon la revendication 1 ou 2, caractérisé en ce que les éléments de guidage de la billette sont déplacés symétriquement par rapport au milieu de la billette.

4. Procédé selon une quelconque des revendications 1 à 3, caractérisé en ce qu'à la fin de la coulée, l'extrémité de la billette est introduite dans la partie inférieure de la lingotière et y est retenue pendant un certain laps de temps, puis en ce que les éléments de guidage de la billette et la paire de cylindres de réduction sont déplacés l'un après l'autre à la dimension de la sortie de la lingotière et en ce que la billette est évacuée.

5. Procédé selon une quelconque des revendications 1 à 4, caractérisé en ce que la paire de cylindres de réduction est entraînée.

6. Installation pour la réalisation du procédé selon une quelconque des revendications 1 à 5, qui présente une lingotière de coulée en continu (3) et au moins une paire de cylindres de réduction (4) disposée en aval ainsi que des éléments de guidage (5-9) de la billette, des rouleaux d'entraînement (10), un rouleau déflecteur (11) et un dispositif d'entraînement disposés en aval dans le sens de l'évacuation de la billette, caractérisée en ce qu'on a disposé une grille de guidage (5) de la billette directement après la paire de cylindres (4) de déformation et en ce que les segments de guidage de la billette consécutifs sont exécutés sous forme de cylindres de guidage (6 ou 7) de la billette logés de manière réglable dans des segments.

7. Installation selon la revendication 6, caractérisée en ce que la position des cylindres de réduction et du rouleau déflecteur (11) est réglée hydrauliquement.
